# EUROPÄISCHE PATENTSCHRIFT

(11) **EP 1 440 238 B1**
(45) Veröffentlichungstag und Bekanntmachung des Hinweises auf die Patenterteilung: **12.10.2011**
(21) Anmeldenummer: 02769886.9
(22) Anmeldetag: 22.08.2002
(51) Int. Cl.: F02M 61/08, F02M 61/18, F02M 51/06

(54) **BRENNSTOFFEINSPRITZVENTIL**
FUEL INJECTION VALVE
SOUPAPE D'INJECTION DE CARBURANT

(30) Priorität: 24.10.2001 DE 10152415
(43) Veröffentlichungstag der Anmeldung: 28.07.2004
(73) Patentinhaber: ROBERT BOSCH GMBH, 70442 Stuttgart (DE)
(72) Erfinder: HOLZGREFE, Volker, 71254 Ditzingen (DE); HOHL, Günther, 70569 Stuttgart (DE); HüBEL, Michael, 70839 Gerlingen (DE); STEIN, Jürgen, 75428 Illingen (DE)
(74) Vertreter: Körfer, Thomas
(86) Internationale Anmeldenummer: PCT/DE2002/003073
(87) Internationale Veröffentlichungsnummer: WO 2003/038272

(56) Entgegenhaltungen:
- EP-A- 1 036 933
- DE-A- 4 405 921
- DE-A- 19 843 570
- US-A- 4 421 280
- US-A- 4 759 335
- US-A- 4 825 828
- US-A- 5 577 473
- PATENT ABSTRACTS OF JAPAN vol. 016, no. 494 (M-1324), 13. Oktober 1992 (1992-10-13) & JP 04 179855 A (TOYOTA MOTOR CORP;OTHERS: 01), 26. Juni 1992 (1992-06-26)

## Beschreibung

### Stand der Technik

Die Erfindung geht aus von einem Brennstoffeinspritzventil nach der Gattung des Hauptanspruchs.

Beispielsweise ist aus der DE 195 34 445 A1 ein nach außen öffnendes Brennstoffeinspritzventil bekannt, welches einen kegeligen Dichtsitz aufweist. Die Ventilnadel weist eine Zentralbohrung auf, welche in eine dem Dichtsitz vorgelagerte Druckkammer mündet. Ein Aktor, der als piezoelektrischer Aktor ausgeführt ist, stützt sich einerseits gegen einen Düsenkörper und andrerseits gegen eine mit der Ventilnadel kraftschlüssig verbundene Druckschulter ab. Eine Rückstellfeder hält die Ventilnadel in einer Schließstellung. Bei Erregung des Aktors wird durch Längenausdehnung desselben die Ventilnadel gegen die schließende Kraft der Rückstellfeder geöffnet und Brennstoff abgespritzt.

Nachteilig bei dem aus der DE 195 34 445 A1 bekannten Brennstoffeinspritzventil ist insbesondere, daß der in den Brennraum der Brennkraftmaschine eingespritzten Brennstoffstrahl kegelförmig und symmetrisch zu einer Längsachse des Brennstoffeinspritzventils ist. Eine schräge Einspritzung sowie eine asymmetrische Verformung des Kegelstrahls beispielsweise zur Kompensation einer engen Einbaulage des Brennstoffeinspritzventils ist hierbei nicht möglich.

JP 04 179855 A offenbart ein Luftdruckventil. Um eine gute Verbrennung durch das Vergrößern des Körpers eines Ventils zu erzielen, wird ein Luftstrahl von einer Teilöffnung der Düse eingeleitet, wobei eine Spitze des konischen Ventilsitzes innerhalb des Ventilsitzes angeordnet ist. Wenn das Ventil maximalen Hub hat, ist die Spitze so geformt, dass sich ein Strahl mit kleinem Öffnungswinkel bildet, während ein weiterer Luftstrom von einer Teilöffnung der Nadel eingeleitet wird, wobei die Spitze des konischen Ventilsitzes zum Ventilende hin im Wesentlichen auf gleicher Höhe mit der Ventilvorderseite ist, wenn das Ventil maximalen Hub hat. Wenn das Ventil maximalen Hub hat, hat der Luftstrom einen großen Öffnungswinkel. Wenn der Öffnungswinkel des Kraftstoffstrahls, der von einer Einspritzdüse eingespritzt wird, klein ist, wird der Kraftstoff entlang eines Luftstrahls einspritzt. Infolgedessen wird teilweise ein Kraftstoffstrahl mit einem kleinen Spritzenwinkel gebildet. Wenn der Öffnungswinkel des eingespritzten Kraftstoffstrahls groß ist, läuft der eingespritzte Kraftstoff nicht mehr entlang des Luftstrahls, sondern vereinigt sich mit dem Luftstrahl zu einem kegelförmigen Gesamtstrahl.

DE 44 05 921 A1 betrifft eine Einspritzdüse mit einem die Düsenmündung vollständig oder teilweise umschließenden Ablenker, der die Aufgabe hat, einen aus der Düse austretenden rotationssymmetrischen Strahl derart abzulenken, dass der Brennraum des Motors gleichmäßig vom Kraftstoff erfasst wird. Die Einspritzdüse ist dadurch gekennzeichnet, dass sich in Höhe der Düsenmündung ein Ablenker angeordnet ist, der den Einspritzstrahl entsprechend der Düseneinbaulage und der Brennraumgeometrie ablenkt, um eine gewünschte Brennstoffverteilung zu erreichen. Der Ablenker kann auch ein Ringwall sein, der die Düsenmündung umschließt und der Strahlachse eine neue Richtung gibt. Der Ringwall kann an bestimmten Stellen unterbrochen ist, um im Brennraum eine gewünschte Brennstoffverteilung zu erreichen.

US 5 577 473 offenbart ein Brennstoffeinspritzventil für die Zuführung eines Brennstoff/Gasgemisches in eine Brennkammer eines Verbrennungsmotors. Dieser funktioniert mit einer Ladungs-Stratifizierung im Verbrennungsraum und durch eine Zündkerze, die den eingeleiteten Brennstoff oder das Brennstoff/Luft-Gemisch entzündet. Um die Zündung des Brennstoff/Luftgemisches in der Brennkammer zu gewährleisten, wird der Brennstoff oder das Brennstoff/Luftgemisch unter zwei Strahlen in den Brennraum eingespritzt. Der erste Strahl hat die Form eines Regenschirms oder eines Kegels und führt an der Zündkerze vorbei, während der zweite Strahl, der vom ersten Strahl abgezweigt wird, die Zündkerze streift. Die Abzweigung des zweiten Strahls wird durch eine Ausnehmung der Führungsfläche des Einspritzventilkörpers am abspritzseitigen Ende des Brennstoffeinspritzventils erzielt. Dadurch wird ein brennstoffreiches Brennstoff/Luft-Gemisch in der Nähe des Zündfunkens der Zündkerze bereitgestellt.

Nachteilig an US 5 577 473 ist, dass das Brennstoffeinspritzventil die Zündkerze berührt und so die Verkokung beschleunigt. Außerdem ist das Brennstoffeinspritzventil durch seine massige Konstruktion für enge Einbaulagen nicht geeignet, da der Brennstoffstrahl im Wesentlichen gerade in die Brennkammer eingespritzt wird. Zudem sind die Einbaumöglichkeiten des Brennstoffeinspritzventils begrenzt, da der Brennstoffstrahl stets auch in Richtung der Hauptachse des Brennstoffeinspritzventils verläuft.

Die zu lösende Aufgabe ist es, ein Brennstoffeinspritzventil zu konstruieren, das auch in eng begrenzten Einbauräumen eingesetzt werden kann und das den Brennstoffstrahl mit einfachsten Mitteln so verformen kann, dass die Zündkerze nicht direkt angespritzt wird.

### Vorteile der Erfindung

Das erfindungsgemäße Brennstoffeinspritzventil mit den Merkmalen des Anspruchs 1 hat demgegenüber den Vorteil, daß durch einfache Maßnahmen an der Kontur des Düsenkörpers eine schräge Einspritzung unter einem beliebigen Winkel γ sowie eine gezielte Verformung der eingespritzten Gemischwolke möglich ist.

Dies ist durch einen den Dichtsitz teilweise oder vollständig umfassenden Vorsprung realisierbar, welcher entsprechend den Anforderungen an die Form und Richtung des Brennstoffstrahls gestaltet werden kann. Der Vorsprung hat eine Ausnehmung, dessen Längsachse gegenüber einer Längsachse des Brennstoffeinspritzventils geneigt ist. Durch eine mehr oder weniger starke Neigung der Achsen gegeneinander können beliebige Einspritzwinkel realisiert werden.

Durch die in den abhängigen Ansprüchen aufgeführten Maßnahmen sind vorteilhafte Weiterentwicklungen des im Hauptanspruch angegebenen Brennstoffeinspritzventils möglich.

Vorteilhafterweise ist der Vorsprung ringförmig ausgebildet.

Der Vorsprung ist in einfacher Weise entweder einstückig mit dem Düsenkörper ausgebildet oder mittels einer geeigneten Technik wie Schweißen oder Löten an diesem fixiert.

### Zeichnung

Ausführungsbeispiele der Erfindung sind in der Zeichnung vereinfacht dargestellt und in der nachfolgenden Beschreibung näher erläutert. Es zeigen:
- Fig. 1: einen schematischen Schnitt durch ein erstes Ausführungsbeispiel eines erfindungsgemäß ausgestalteten Brennstoffeinspritzventils,
- Fig. 2: einen schematischen Schnitt durch ein Ausführungsbeispiel eines nicht erfindungsgemäß ausgestalteten Brennstoffeinspritzventils,
- Fig. 3: einen schematischen Ausschnitt aus dem in Fig. 2 dargestellten Ausführungsbeispiel eines nicht erfindungsgemäßen Brennstoffeinspritzventils im Bereich III in Fig. 2 in einer gedrehten Ansicht, und
- Fig. 4: eine schematische Darstellung einer mittels des in den Fig. 2 und 3 dargestellten erfindungsgemäß ausgestalteten Brennstoffeinspritzventils in den Brennraum eingespritzten Gemischwolke.

### Beschreibung der Ausführungsbeispiele

Ein in Fig. 1 dargestelltes erstes Ausführungsbeispiel eines erfindungsgemäßen Brennstoffeinspritzventils 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 besteht aus einem Gehäusekörper 2 und einem Düsenkörper 3, in welchem eine Ventilnadel 4 angeordnet ist. Die Ventilnadel 4 steht mit einem Ventilschließkörper 5 in Wirkverbindung, der mit einer Ventilsitzfläche 6 zu einem Dichtsitz zusammenwirkt. Bei dem Brennstoffeinspritzventil 1 handelt es sich im Ausführungsbeispiel um ein nach außen öffnendes Brennstoffeinspritzventil 1. Das Brennstoffeinspritzventil 1 weist einen Aktor 7 auf, der im Ausführungsbeispiel als piezoelektrischer Aktor 7 ausgeführt ist. Der Aktor stützt sich einerseits an dem Gehäusekörper und andererseits an einer mit der Ventilnadel 4 in Wirkverbindung stehenden Schulter 8 ab. Abströmseitig der Schulter 8 ist eine Rückstellfeder 9 angeordnet, welche sich ihrerseits an dem Düsenkörper 3 abstützt.

Die Ventilnadel 4 weist einen Brennstoffkanal 10 auf, durch welchen der durch eine zulaufseitige zentrale Brennstoffzufuhr 11 zugeleitete Brennstoff zum Dichtsitz geführt wird. Zuströmseitig des Dichtsitzes ist eine Drallkammer 12 ausgebildet, in welche der Brennstoffkanal 10 ausmündet.

Im Ruhezustand des Brennstoffeinspritzventils 1 wird die Schulter 8 durch die Kraft der Rückstellfeder 9 entgegen der Hubrichtung so beaufschlagt, daß der Ventilschließkörper 5 an der Ventilsitzfläche 6 in dichtender Anlage gehalten wird. Bei Erregung des piezoelektrischen Aktors 7 dehnt sich dieser in axialer Richtung entgegen der Federkraft der Rückstellfeder 9 aus, so daß die Schulter 8 mit der Ventilnadel 4, welche mit der Schulter 8 kraftschlüssig verbunden ist, in Hubrichtung bewegt wird. Der Ventilschließkörper 5 hebt von der Ventilsitzfläche 6 ab, und der über den Brennstoffkanal 10 geführte Brennstoff wird abgespritzt.

Wird der Erregerstrom abgeschaltet, reduziert sich die axiale Ausdehnung des piezoelektrischen Aktors 7, wodurch die Ventilnadel 4 durch den Druck der Rückstellfeder 9 entgegen der Hubrichtung bewegt wird. Der Ventilschließkörper 5 setzt auf der Ventilsitzfläche 6 auf und das Brennstoffeinspritzventil 1 wird geschlossen. Erfindungsgemäß weist das Brennstoffeinspritzventil 1 an einem abströmseitigen Ende 13 einen den Ventilschließkörper 5 zumindest teilweise umfassenden Vorsprung 14 auf. Im vorliegenden ersten Ausführungsbeispiel ist der Vorsprung 14 so ausgeführt, daß er den Ventilschließkörper 5 zur Gänze umschließt und dabei eine ringförmige Struktur bildet. Der Vorsprung 14 hat eine Ausnehmung, dessen Längsachse gegenüber einer Längsachse des Brennstoffeinspritzventils 1 geneigt ist. Durch diese Ausführung des Vorsprungs 14 kann ein die Abspritzrichtung des Brennstoffeinspritzventils 1 definierender Winkel γ beliebig eingestellt werden. Schrägeinspritzende Brennstoffeinspritzventile 1 sind insbesondere dort wichtig, wo der Einbauraum begrenzt oder eine Zündkerze, welche nicht direkt angespritzt werden darf, in unmittelbarer Nähe des Brennstoffeinspritzventils 1 angeordnet ist.

Die Ausnehmung ist im Ausführungsbeispiel schräg kegelförmig ausgebildet und erweitert sich zum Brennraum hin.

Der Vorsprung 14 kann dabei mit dem abströmseitigen Ende 13 bzw. mit dem Düsenkörper 3 des Brennstoffeinspritzventils 1, wie im ersten Ausführungsbeispiel dargestellt, einstückig ausgebildet oder nachträglich mittels einer geeigneten Technik wie Löten oder Schweißen angebracht sein.

Fig. 2 zeigt in einer Schnittdarstellung ein Ausführungsbeispiel eines nicht erfindungsgemäß ausgestalteten Brennstoffeinspritzventils 1. Gleiche Bauteile sind mit übereinstimmenden Bezugszeichen versehen. Das Brennstoffeinspritzventil 1 kann im zweiten Ausführungsbeispiel abgesehen von den erfindungsgemäßen Maßnahmen identisch mit dem ersten Ausführungsbeispiel ausgeführt sein, so daß sich eine wiederholende Beschreibung bereits erläuterter Bauteile erübrigt.

Im vorliegenden Ausführungsbeispiel ist der Vorsprung 14, welcher im ersten Ausführungsbeispiel eine ringförmige Struktur bildet, nur mehr an einer Stelle des abströmseitigen Endes 13 des Brennstoffeinspritzventils 1 in Form eines Zapfens 17 ausgebildet. Durch eine geeignete Wahl der axialen Länge sowie des durch den Zapfen 17 abgedeckten Winkelbereiches kann eine Verformung der in den Brennraum der Brennkraftmaschine eingespritzten Gemischwolke erzielt werden.

In Fig. 3 ist das abströmseitige Ende 13 des Brennstoffeinspritzventils 1 gemäß dem in Fig. 2 mit III bezeichneten Ausschnitt in einer um 90° gedrehten Ansicht dargestellt, wodurch die Ausdehnung des Zapfens 17 verdeutlicht wird. Der Zapfen 17 kann mit dem Düsenkörper 3 entweder einstückig ausgebildet sein oder nachträglich beispielsweise mittels Schweißen oder Löten an diesem fixiert sein.

Fig. 4 zeigt eine Gemischwolke 15, welche mittels des in Fig. 2 dargestellten Ausführungsbeispiels des erfindungsgemäßen Brennstoffeinspritzventils 1 in den Brennraum der Brennkraftmaschine eingespritzt wird. Durch die abschirmende Wirkung des Zapfens 17 weist die Gemischwolke 15 in diesem Bereich eine Delle 16 auf, welche beispielsweise so angeordnet sein kann, daß eine in der Nachbarschaft des Brennstoffeinspritzventils 1 angeordnete Zündkerze nicht direkt angespritzt wird, wodurch die Verkokung der Zündkerze reduziert wird.

Die Gemischwolke 15 kann auch durch die Anordnung mehrerer Zapfen 17 an beliebigen Stellen des abspritzseitigen Endes 13 des Brennstoffeinspritzventils 1 weiter verformt werden, wenn beispielsweise mehrere Zündkerzen vorhanden sind oder die Anordnung der Ein- und Auslaßventile dies als notwendig erscheinen läßt.

Die Erfindung ist nicht auf die dargestellten Ausführungsbeispiele beschränkt und z. B. auch für elektromagnetisch betätigbare Brennstoffeinspritzventile 1 anwendbar.

## Patentansprüche

1. Brennstoffeinspritzventil (1) zum direkten Einspritzen von Brennstoff in den Brennraum einer Brennkraftmaschine, mit einer in einem Düsenkörper (3) angeordneten Ventilnadel (4), welche durch einen Aktor (7) betätigbar ist und durch eine Rückstellfeder (9) so beaufschlagt ist, dass ein mit der Ventilnadel (4) in Wirkverbindung stehender, dem Brennraum zugewandter Ventilschließkörper (5) im unbetätigten Zustand des Aktors (7) in dichtender Anlage an einer Ventilsitzfläche (6) gehalten wird,
wobei an einem abströmseitigen Ende (13) des Brennstoffeinspritzventils (1) ein den Ventilschließkörper (5) überragender Vorsprung (14) ausgebildet ist,
**dadurch gekennzeichnet,**
**dass** der Vorsprung (14) eine Ausnehmung aufweist, deren Längsachse gegenüber einer Längsachse des Brennstoffeinspritzventils (1) um einen Winkel (γ) so geneigt ist, dass die Ausnehmung eine Hinterschneidung aufweist.

2. Brennstoffeinspritzventil nach Anspruch 1,
**dadurch gekennzeichnet,**
**dass** der Vorsprung (-14) den Ventilschließkörper (5) zumindest teilweise umfasst.

3. Brennstoffeinspritzventil nach Anspruch 2,
**dadurch gekennzeichnet,**
**dass** der Vorsprung (14) ringförmig ausgebildet ist.

4. Brennstoffeinspritzventil nach Anspruch 3,
**dadurch gekennzeichnet,**
**dass** die Ausnehmung kegelförmig ausgebildet ist und sich zum Brennraum hin erweitert.

5. Brennstoffeinspritzventil nach einem der Ansprüche 1 bis 4,
**dadurch gekennzeichnet,**
**dass** der Vorsprung (14; 17) mit dem Düsenkörper (3) des Brennstoffeinspritzventils (1) einstückig ausgebildet ist.

6. Brennstoffeinspritzventil nach einem der Ansprüche 1 bis 4,
**dadurch gekennzeichnet,**
**dass** der Vorsprung (14; 17) mittels Löten oder Schweißen an dem abströmseitigen Ende (13) des Brennstoffeinspritzventils (1) fixiert ist.

## Claims

1. Fuel injection valve (1) with the direct injection of fuel into the combustion chamber of an internal combustion engine, with a valve needle (4) which is arranged in a nozzle body (3), can be actuated by an actuator (7) and is acted upon by a restoring spring (9) in such a manner that, in the unactuated state of the actuator (7), a valve closing body (5) which is operatively connected to the valve needle (4) and faces the combustion chamber is kept in sealing contact against a valve seat surface (6), wherein a projection (14) which protrudes over the valve closing body (5) is formed at a discharge end (13) of the fuel injection valve (1), **characterized in that** the projection (14) has a recess, the longitudinal axis of which is inclined by an angle (γ) in relation to a longitudinal axis of the fuel injection valve (1) in such a manner that the recess has an undercut.

2. Fuel injection valve according to Claim 1, **characterized in that** the projection (14) at least partially surrounds the valve closing body (5).

3. Fuel injection valve according to Claim 2, **characterized in that** the projection (14) is of annular design.

4. Fuel injection valve according to Claim 3, **characterized in that** the recess is of conical design and widens towards the combustion chamber.

5. Fuel injection valve according to one of Claims 1 to 4, **characterized in that** the projection (14; 17) is formed integrally with the nozzle body (3) of the fuel injection valve (1).

6. Fuel injection valve according to one of Claims 1 to 4, **characterized in that** the projection (14; 17) is fixed to the discharge end (13) of the fuel injection valve (1) by means of soldering or welding.

## Revendications

1. Soupape d'injection de carburant (1) pour l'injection directe de carburant dans la chambre de combustion d'un moteur à combustion interne, comprenant une aiguille de soupape (4) disposée dans un corps d'injecteur (3), qui peut être actionnée par un actionneur (7) et qui est sollicitée par un ressort de rappel (9) de telle sorte qu'un corps de fermeture de soupape (5) en liaison fonctionnelle avec l'aiguille de soupape (4), tourné vers la chambre de combustion, soit maintenu dans l'état non actionné de l'actionneur (7) en appui hermétique contre une surface de siège de soupape (6),
une saillie (14) dépassant du corps de fermeture de soupape (5) étant réalisée à une extrémité côté évacuation (13) de la soupape d'injection de carburant (1),
**caractérisée en ce que**
la saillie (14) présente un évidement dont l'axe longitudinal est incliné par rapport à un axe longitudinal de la soupape d'injection de carburant (1) suivant un angle (Y), de telle sorte que l'évidement présente une contre-dépouille.

2. Soupape d'injection de carburant selon la revendication 1,
**caractérisée en ce que**
la saillie (14) entoure au moins en partie le corps de fermeture (5).

3. Soupape d'injection de carburant selon la revendication 2,
**caractérisée en ce que**
la saillie (14) est réalisée sous forme annulaire.

4. Soupape d'injection de carburant selon la revendication 3,
**caractérisée en ce que**
l'évidement est réalisé sous forme conique et s'élargit vers la chambre de combustion.

5. Soupape d'injection de carburant selon l'une quelconque des revendications 1 à 4,
**caractérisée en ce que**
la saillie (14 ; 17) est réalisée d'une seule pièce avec le corps d'injecteur (3) de la soupape d'injection de carburant (1).

6. Soupape d'injection de carburant selon l'une quelconque des revendications 1 à 4,
**caractérisée en ce que**
la saillie (14 ; 17) est fixée par brasage ou soudage à l'extrémité côté évacuation (13) de la soupape d'injection de carburant (1).
